# EUROPÄISCHE PATENTSCHRIFT

(11) **EP 0 303 992 B1**
(45) Veröffentlichungstag und Bekanntmachung des Hinweises auf die Patenterteilung: **27.06.1990**
(21) Anmeldenummer: 88113163.5
(22) Anmeldetag: 12.08.1988
(51) Int. Cl.: C25D 17/08

(54) **Gestellstab mit einer Vorrichtung zu seiner Halterung an einer Tragschiene**
Plastick rack and device for clamping it to a supporting bar
Cadre porte-pièces et son dispositif de fixation à une barre de support

(30) Priorität: 20.08.1987 DE 3727862
(43) Veröffentlichungstag der Anmeldung: 22.02.1989
(73) Patentinhaber: Strecker, Günther, D-7100 Heilbronn-Böckingen (DE)
(72) Erfinder: Strecker, Günther, D-7100 Heilbronn-Böckingen (DE)
(74) Vertreter: Betten & Resch

(56) Entgegenhaltungen:
- AT-A- 369 048
- CH-A- 595 465

## Beschreibung

Die Erfindung betrifft einen Gestellstab, insbesondere zur Galvanisierung von Leiterplatten oder dergleichen, mit einer Vorrichtung zur Halterung des Gestellstabs an einer Tragschiene, die mindestens in zwei, im Abstand zueinander angeordnete, im wesentlichen horizontal verlaufende Warenschienen aufgeteilt ist.

Bei der Galvanisierung von Gegenständen in galvanischen Bädern werden die Gegenstände üblicherweise an Galvanisiergestellen bzw. -gestellstäben befestigt bzw. angehängt und mit diesen zusammen in ein Behandlungsbad getaucht. Die Stromzufuhr erfolgt über Tragschienen bzw. Warenschienen, die quer über dem Behandlungsbad angeordnet sind und an denen die Galvanisiergestelle befestigt werden.

Bisher werden die aus Edelstahl oder Eisen bestehenden Galvanisiergestellstäbe, die beispielsweise zur Leiterplattengalvanisierung verwendet werden, mittels Schrauben oder eines Gestellkopfes an der Tragschiene befestigt.

So ist beispielsweise aus der DE-PS 30 17 853 ein Gestellstab bekannt, bei dem der Gestellkopf durch eine als Exzenter ausgebildete Klemmvorrichtung an der Tragschiene befestigt werden kann.

Ein derartiger Gestellkopf ist jedoch bei Tragschienen nicht geeignet, die mindestens zwei, im Abstand zueinander angeordnete, im wesentlichen horizontal verlaufende Warenschienen aufweisen. Bei derartigen Tragschienen ist es bisher üblich, am Gestellstab ein Abstandsstück zu befestigen, das dem Abstand der beiden Warenschienen entspricht und zwischen diesen hindurchgeschoben wird. Das Befestigen des Gestellstabs an der Tragschiene geschieht dann durch Kipphebel oder Schraubverbindungen, wobei die Gegenhalterungen bei der Schraubverbindung die Form von Plättchen oder Flügelmuttern aufweisen können, die um 90 Grad gedreht werden und so den Gestellstab mit der Tragschiene verbinden.

Da die beiden Warenschienen jedoch nicht voll parallel laufen, ist es bei dem bekannten Abstandsstück nicht möglich, Abstandstoleranzen zwischen den beiden Warenschienen auszugleichen, so daß die Verbindung zwischen Gestellstab und Tragschiene nicht optimal ist und der Gestellstab sich beim Befestigen verschieben oder verkanten kann.

Demgegenüber hat die Erfindung die Aufgabe, einen Gestellstab mit einer Vorrichtung zu seiner Halterung an der Tragschiene zu schaffen, bei dem eine optimale Befestigung des Gestellstabs an der Tragschiene gewährleistet ist.

Diese Aufgabe wird dadurch gelöst, daß die Halterungsvorrichtung eine Spannvorrichtung darstellt, an der wenigstens eine Teil am Gestellstab befestigt ist.

Dadurch, daß ein Teil der Spannvorrichtung am Gestellstab befestigt ist, ist es möglich, sicherzustellen, daß die Stellung des Gestellstabs gegenüber der Tragschiene festgelegt wird.

Bei einer bevorzugten Ausführungsform der Erfindung verläuft der am Gestellstab befestigte Teil der Spannvorrichtung parallel zu den Warenschienen und im rechten Winkel zum Gestellstab, so daß gewährleistet ist, daß der Gestellstab im rechten Winkel zur Tragschiene verläuft.

Weitere bevorzugte Ausführungsformen der Erfindung sind in den Ansprüchen 3 bis 7 beschrieben.

Durch den am freien Ende des am Gestellstab befestigten Teils der Spannvorrichtung angebrachten Vorsprung wird eine sichere Führung des Gestellstabs auf der Tragschiene gewährleistet. Außerdem kann der Gestellstab durch leichtes Anheben ohne weiteres nach vorne entnommen werden.

Durch die Ausbildung der Spannvorrichtung in Form von zwei Keilstücken können etwaige Unterschiede des Abstands zwischen den beiden Warenschienen leicht ausgeglichen werden, so daß stets eine gute Befestigung des Gestellstabs an der Tragschiene gewährleistet ist. Außerdem ist durch die Keilverbindung ein kontinuierliches Verspannen möglich, wobei nur ein geringes Drehmoment zum Verspannen des Gestellkopfes erforderlich ist, so daß auch dadurch ein Verschieben oder Verkanten des Gestellstabs vermieden wird und eine gute Kontaktabnahme von der Tragschiene gewährleistet ist.

Eine Ausführungsform der Erfindung wird anhand der Zeichnungen näher beschrieben. Es zeigen:
Fig. 1 eine Schnittansicht einer erfindungsgemäßen Ausführungsform der Erfindung, bei der der Gestellstab an einer Tragschiene befestigt ist, und
Fig. 2 eine Seitenansicht der Ausführungsform nach Fig. 1.

Ein Gestellstab 1, der an einer, aus zwei parallel verlaufenden Warenschienen 2 und 3 bestehenden Tragschiene befestigt ist, weist an seinem oberen Ende ein erstes Keilstück 4 auf, das an dem Gestellstab 1 befestigt, beispielsweise angeschweißt ist. Das Keilstück 4 weist an der Unterseite seines freien Endes einen über die Längsseite verlaufenden Vorsprung 5 auf, der die untere Warenschiene 3 der Tragschiene umgreift und für diese als Führung dient. Es ist auch möglich, nur an den beiden Enden des ersten Keilstücks 4 Vorsprünge 5' bzw. 5" (vgl. Fig. 2) anzubringen, die die untere Warenschiene 3 umgreifen.

Oberhalb des am Gestellstab 1 befestigten ersten Keilstücks 4 ist ein zweites Keilstück 6 beweglich angeordnet, wobei die schrägen Oberflächen der beiden Keilstücke 4 und 6 aufeinander verschiebbar sind.

Wie am besten aus Fig. 2 zu ersehen ist, weist das zweite Keilstück 6 und der Gestellstab 1 ein durchgehendes Langloch 7 auf, durch das eine Schraube 8 geführt ist, die an ihrem freien Ende durch einen, in einer Nut 9 des zweiten Keilstücks 6 angeordneten Nutenstein 10 angezogen werden kann. Als Gegenlager dient ein auf der Schraubenkopfseite angebrachtes Plättchen 11. Vorzugsweise ist der Kopf der Schraube 8 im Gestellstab versenkbar und als Innensechskantschraube 12 ausgebildet, die mittels eines Sechskant-Stiftschlüssels 13 angezogen werden kann, was in Fig. 1 durch die Pfeile angedeutet ist.

Beim Anziehen der Schraube 8 ist diese im Langloch 7 beweglich. Auch der Nutenstein 10 ist in der Nut 9 beweglich angeordnet, was durch die Pfeile angedeutet ist. Durch die Ausbildung des Langloches ist es gewährleistet, daß das Verspannen der beiden Keilstücke 4 und 6 zwischen den beiden Warenschienen 2 und 3 kontinuierlich und mit einem geringen Drehmoment vorgenommen werden kann, wodurch gewährleistet ist, daß der Gestellstab sich gegenüber der Tragschiene nicht verschiebt oder verkantet.

Änderungen und Ausgestaltungen der beschriebenen Ausführungsform sind für den Fachmann ohne weiteres möglich und fallen in den Rahmen der Erfindung.

So kann beispielsweise der Gestellstab 1 auch als Vierkantrohr (nicht dargestellt) ausgebildet sein, in dessen Innern mit Preßsitz eine Kupfer- oder Messingseele (nicht dargestellt) eingefügt ist, wie es in der DE-PS 30 17 853 näher beschrieben ist. In diesem Fall muß die Schraube 8 innerhalb des Vierkantrohrs von einer Edelstahlhülse (nicht dargestellt) oder dergleichen umgeben sein, um ein Zusammendrücken des Vierkantrohrs beim Anziehen der Schraube zu verhindern.

## Patentansprüche

1. Gestellstab, insbesondere zur Galvanisierung von Leiterplatten oder dergleichen, mit einer Vorrichtung zur Halterung des Gestellstabs an einer Tragschiene, die mindestens in zwei im Abstand zueinander angeordnete, im wesentlichen horizontal verlaufende Warenschienen aufgeteilt ist, dadurch gekennzeichnet, daß die Halterungsvorrichtung eine zwei Keilstücke (4, 6) umfassende Spannvorrichtung darstellt, von denen das eine (4) am Gestellstab (1) befestigt ist und das andere (6) so beweglich angeordnet ist, daß die jeweils schrägen Oberflächen der Keilstücke (4, 6) aufeinander verschiebbar sind, und daß das am Gestellstab (1) befestigte Keilstück (4) an seiner geraden Oberfläche parallel zur unteren Warenschiene (3) und die gerade Oberfläche des beweglichen Keilstücks (6) parallel zur oberen Warenschiene (2) verläuft, so daß der Gestellstab (1) durch die zwischen den beiden Warenschienen (2, 3) angeordneten Keilstücke (4, 6) durch Klemmverbindung mit der Tragschiene verbindbar ist.

2. Gestellstab nach Anspruch 1, dadurch gekennzeichnet, daß der am Gestellstab (1) befestigte Teil (4) der Spannvorrichtung im rechten Winkel zum Gestellstab (1) verläuft.

3. Gestellstab nach Anspruch 1 oder 2, dadurch gekennzeichnet, daß der am Gestellstab (1) befestigte Teil (4) der Spannvorrichtung an seinem freien Ende einen Vorsprung (5) aufweist, der die untere Warenschiene (3) umgreift.

4. Gestellstab nach einem der vorhergehenden Ansprüche, dadurch gekennzeichnet, daß das bewegliche Keilstück (6) durch eine Schraubverbindung (8, 10, 12) an den Gestellstab (1) heranziehbar ist.

5. Gestellstab nach einem der vorhergehenden Ansprüche, dadurch gekennzeichnet, daß das bewegliche Keilstück (6) und der Gestellstab (1) ein Durchgangsloch (7) mit Langlochquerschnitt aufweisen, durch das eine Schraube (8) hindurchgeführt ist.

6. Gestellstab nach einem der vorhergehenden Ansprüche, dadurch gekennzeichnet, daß der Gestellstab (1) als Vierkantrohr ausgebildet ist, in dessen Innern mit Preßsitz eine Kupfer- oder Messingseele eingefügt ist.

7. Gestellstab nach Anspruch 5 und 6, dadurch gekennzeichnet, daß die Schraube (8) innerhalb des Vierkantrohrs von einer Hülse umgeben ist.

## Claims

1. Rack bar, particularly for electroplating conductor plates or the like, with a device for clamping the rack bar on a support rail which is divided into at least two support rails running essentially horizontally arranged at a distance from one another, characterised in that the clamping unit has a tensioning device comprising two wedge pieces (4, 6) of which the one (4) is fixed to the rack bar (1) and the other (6) is arranged so movably that the respectively oblique surfaces of the wedge pieces (4, 6) are slidable on one another and that the wedge piece (4) fixed to the rack bar (1) runs at its straight surface parallel to the lower support rail (3) and the straight surface of the movable wedge piece (6) parallel to the upper support bar (2) so that the rack bar (1) can be connected with the carrier rail by clamping action by means of the wedge pieces (4, 6) arranged between both support rails (2, 3).

2. Rack bar according to Claim 1, characterised in that the part (4) of the tensioning device fixed to the rack bar (1) runs at a right angle to the rack bar (1).

3. Rack bar according to Claim 1 or 2, characterised in that the part (4) fixed to the rack bar (1) of the tensioning device has at its free end a projection (5) which engages the lower support rail (3).

4. Rack bar according to one of the preceding Claims, characterised in that the movable wedge piece (6) can be drawn up by means of a bolt connection (8, 10, 12) against the rack bar (1).

5. Rack bar according to one of the preceding Claims, characterised in that the movable wedge piece (6) and the rack bar (1) have a throughhole (7) with a longitudinal hole cross section through which a bolt (8) is led.

6. Rack bar according to one of the preceding Claims, characterised in that the rack bar (1) is. constructed as a square tube in the interior of which a copper or brass core is press fitted.

7. Rack bar according to Claim 5 and 6, characterised in that the bolt (8) 'within the square tube is surrounded by a casing.

## Revendications

1. Barreau de structure porteuse, notamment pour la galvanisation de plaquettes à circuits imprimés ou analogues, comprenant un dispositif pour maintenir le barreau de structure porteuse dans un rail porteur, qui est subdivisé au moins en deux barre de support d'article sensiblement horizontales et disposées à une certaine distance l'une de l'autre, caractérisé en ce que le dispositif de fixation est constitué par un dispositif de serrage comprenant deux coins (4, 6), dont l'un (4) est fixé au barreau de structure porteuse (1) et dont l'autre (6) est monté de façon mobile de manière que les surfaces inclinées respectives des coins (4, 6) puissent se déplacer l'une sur l'autre, et en ce que le coin (4) fixé au barreau de structure porteuse (1) est parallèle par sa surface horizontale à la barre de support d'article inférieure (3) et la surface horizontale du coin mobile (6) est parallèle à la barre de support d'article supérieure (2), ce qui fait que le barreau de structure porteuse (1) peut être relié par une liaison par serrage au rail porteur par les coins (4, 6) disposés entre les deux barres de support d'article (2, 3).

2. Barreau de structure porteuse selon la revendication 1, caractérisé en ce que le coin (4) du dispositif de serrage fixé au barreau de structure porteuse (1) est à angle droit par rapport au barreau de structure porteuse (1).

3. Barreau de structure porteuse selon la revendication 1 ou 2, caractérisé en ce que le coin (4) du dispositif de serrage qui est fixé au barreau de structure porteuse (1) comprend à son extrémité libre une saillie (5) qui entoure la barre de support d'article (3) inférieure.

4. Barreau de structure porteuse selon l'une quelconque des revendications précédentes, caractérisé en ce que le coin mobile (6) peut être serré contre le barreau de structure porteuse (1) par une liaison par vissage (8, 10, 12).

5. Barreau de structure porteuse selon l'une quelconque des revendications précédentes, caractérisé en ce que le coin mobile (6) et le barreau de structure porteuse (1) comportent un trou traversant (7) ayant la section d'un trou allongé et par lequel on fait passer une vis (8).

6. Barreau de structure porteuse selon l'une quelconque des revendications précédentes, caractérisé en ce que le barreau de structure porteuse (1) est constitué sous la forme d'un tube carré pans à l'intérieur duquel est insérée à ajustage serré un noyau en cuivre ou en laiton.

7. Barreau de structure porteuse selon les revendications 5 et 6, caractérisé en ce que la vis (8) est entourée à l'intérieur du tube carré par une enveloppe.
